# FASCICULE DE BREVET EUROPEEN

(11) **EP 1 989 923 B1**
(45) Date de publication et mention de la délivrance du brevet: **29.07.2009**
(21) Numéro de dépôt: 07718299.6
(22) Date de dépôt: 19.01.2007
(51) Int. Cl.: H05B 3/00, F24C 7/06

(54) **APPAREIL ELECTRIQUE DE CHAUFFAGE**
ELEKTRISCHE HEIZVORRICHTUNG
ELECTRIC HEATER

(30) Priorité: 19.01.2006 FR 0650197
(43) Date de publication de la demande: 12.11.2008
(73) Titulaire: Société Muller & Cie, 75018 Paris (FR)
(72) Inventeur: MORARD, Jean-Louis, F-75018 Paris (FR); POURRAT, François, F-75018 Paris (FR)
(74) Mandataire: Schmit, Christian Norbert Marie
(86) Numéro de dépôt international: PCT/FR2007/050666
(87) Numéro de publication internationale: WO 2007/083068

(56) Documents cités:
- US-A- 1 686 865

## Description

Ce descriptif concerne un appareil électrique permettant le chauffage de lieux extérieurs tels que les terrasses, balcons etc.

Ce radiateur propose une alternative aux chauffages extérieurs fonctionnant au gaz propane/butane.

Le choix de l'énergie électrique pour ce type d'appareil permet un gain considérable au niveau poids, encombrement et entretien.

Le déplacement et le stockage de l'appareil se voient donc sensiblement simplifiés et sécurisés en l'absence de risque de fuite de gaz.

Le design évolue aussi vers des formes plus légères et aériennes ; il rompt définitivement avec les appareils qui possèdent tous une forme de révolution : bonbonne de gaz en partie inférieure et soucoupe en partie supérieure.

Cet appareil se branche directement sur le secteur via une simple prise de courant. Ceci permet de supprimer la désagréable panne de gaz et d'épargner à l'utilisateur de devoir changer régulièrement la lourde bonbonne.

La conception de l'appareil veille à ce que l'ensemble de la partie électrique de celui-ci soit protégée des éventuelles projections de liquide.

L'utilisateur est protégé contre les projections de verre en cas d'éclatement du tube par interposition d'une tôle permettant aussi de contenir les éventuels débris.

Il est aussi prévu un système de protection du tube contre les chocs en cas de chute de l'appareil par déformation de la double peau du réflecteur avant.

Cette double peau permettant aussi la circulation d'air visant à refroidir la partie active de l'appareil.

L'élément actif permettant de transformer l'énergie électrique en chaleur est un tube faisant appel à la technologie infrarouge à ondes courtes. Les ondes thermiques à hautes fréquences traversent l'air sans l'échauffer et apportent ainsi, de manière précise et économique, la chaleur là où elle est nécessaire. Il en découle que ce type de chauffage est insensible aux courants d'air. Cette technologie est donc particulièrement bien adaptée pour une utilisation en plein air. Il chauffe uniquement les personnes et les objets se situant dans la zone de rayonnement de l'appareil. L'élément actif peut aussi faire appel à d'autres technologies qui pourraient lui conférer des caractéristiques différentes, adaptées à d'autres types d'utilisation.

L'absence d'émission de gaz nocifs ou odorants ainsi que la non consommation d'oxygène rend possible l'utilisation de cet appareil pour assurer le chauffage en intérieur. Il peut aussi être utilisé pour chauffer un garage, un atelier, un hall ou un jardin d'hiver.

L'appareil peut être utilisé sur différents supports en fonction du besoin de l'utilisateur : montage sur pied autonome, montage type parasol sur table de jardin et montage mural. Le pied autonome constitué d'un socle massif et d'un tube cintré dans lequel passe le câble d'alimentation permet à l'utilisateur d'installer l'appareil à sa guise pourvu que le sol soit lisse et horizontal. La fixation murale est conseillée pour les lieux nécessitant un chauffage régulier et permet de ne pas encombrer le sol.

Tous ces supports bénéficient d'une fonction permettant l'orientation de l'appareil. Cette fonction a pour but de laisser à l'utilisateur la possibilité de modifier la zone de rayonnement sans avoir à déplacer l'ensemble de l'appareil.

Le design innovant de cet appareil s'appuie sur l'utilisation de deux réflecteurs montés en opposition et dont les formes complexes permettent une répartition particulièrement homogène et confortable du rayonnement à l'intérieur de la zone de chauffage. Cette disposition permet de dissimuler des regards la partie chauffante, offrant ainsi un aspect agréable et élégant à l'appareil. Cette caractéristique permet aussi de s'affranchir de l'utilisation de grille de protection ou de vitre.

L'appareil est équipé d'un système de réglage du mode de diffusion de la chaleur par modification de la géométrie du réflecteur principal. Pour ce faire, l'appareil est équipé d'une poignée dont la forme est intégrée au design général.

L'ossature de l'appareil est constituée d'un châssis reliant deux pièces sur lesquelles viennent se greffer les deux réflecteurs ainsi que le module contenant l'élément chauffant.

Ce module est rapidement démontable du reste de l'appareil permettant ainsi de faciliter le remplacement de celui-ci.

L'ensemble est recouvert d'une carrosserie conférant à l'ensemble toute sa rigidité.

Cette architecture très simple offre à l'appareil une fiabilité de premier ordre et réduit sensiblement le coût et la durée de maintenance.

Dans la mesure du possible, les éléments constituant l'appareil sont fabriqués avec des matériaux capables de résister au mieux aux effets climatiques.

L'invention concerne un appareil électrique de chauffage. L'invention a pour but d'améliorer une qualité de chauffage. L'invention concerne le domaine des appareils de chauffage utilisés en extérieur comme en intérieur.

Il est connu de l'état de la technique des appareils de chauffage comportant un élément radiant halogène et un premier organe réfléchissant. L'élément radiant halogène est une source à infra rouge et est relié à une source d'alimentation électrique. L'élément radiant est destiné à émettre une énergie susceptible d'être réfléchie sur et par le premier organe réfléchissant. L'élément radiant est également susceptible de chauffer une zone à chauffer directement et indirectement par l'intermédiaire de l'organe réfléchissant. La zone à chauffer est une surface du sol recevant les rayonnements de l'appareil.

Le problème est que l'élément radiant est éblouissant pour l'utilisateur. L'utilisateur est obligé de se placer dos à l'appareil, ce qui n'est pas toujours aisé de faire lorsqu'on se situe sur une terrasse de café et qu'on est plusieurs consommateurs installés.

Il est aussi connu de l'état de la technique (US 1 686 865) de rendre invisible l'élément radiant du regard des utilisateurs en plaçant l'élément radiant dans une coque de réflexion. Cette coque de réflexion est réalisée de telle manière qu'elle est susceptible d'émettre une chaleur thermique après que cette coque ait été exposée à des rayonnements émis par l'élément radiant. De plus cette coque est réalisée de telle manière qu'elle est également susceptible de retransmettre les rayonnements émis par l'élément radiant sur la coque en direction de l'organe réfléchissant. Ainsi, il est également prévu de positionner l'organe réfléchissant au-dessus de l'élément radiant. Ainsi, les rayonnements de l'élément radiant sont retransmis uniquement par l'intermédiaire de la surface réfléchissante et de la coque sous la forme de chaleur thermique et non plus sous la forme d'une chaleur provenant directement des rayonnements de l'élément radiant.

De plus la surface réfléchissante reçoit non seulement les rayonnements provenant directement de l'élément radiant mais également les rayonnements provenant de la coque de réflexion.

L'invention a donc pour objet un appareil. électrique de chauffage selon la revendication 1.

L'invention a pour but de permettre à un utilisateur de régler une intensité de chauffage en fonction des différentes utilisations de cet appareil.

Un autre but de l'invention est de protéger l'utilisateur contre des projections de verre en cas d'éclatement d'un tube formant l'élément radiant.

L'invention sera mieux comprise à la lecture de la description qui suit et à l'examen des figures qui l'accompagnent. Celles-ci ne sont données qu'à titre illustratif et nullement limitatif de l'invention. Ces figures montrent :
- Figure 1 : Une représentation en perspective d'une partie chauffante d'un appareil de chauffage, selon l'invention,
- Figure 2 : Une représentation d'un appareil de chauffage, selon l'invention, et
- Figure 3 : Une représentation d'un appareil de chauffage en vue éclatée, selon l'invention, et
- Figure 4 : Une représentation schématique en perspective d'un ensemble monobloc de chauffage comprenant un élément radiant, selon l'invention.

La figure 2 illustre un appareil électrique de chauffage 1, selon l'invention. Cet appareil comporte au moins un élément radiant halogène 2 et un premier organe réfléchissant 3. Cet appareil comporte une tige ou un mât 17 qui est relié à l'élément radiant halogène 2 pour surélever l'élément radiant halogène 2 par rapport à un plan du sol, le sol étant un endroit sur lequel peut être placé l'appareil 1 en position de fonctionnement normal d'un tel appareil. L'élément radiant halogène 2 fait parti d'un ensemble monobloc qui peut être suspendu par l'intermédiaire du mât 17 ou fixé à un mur directement.

L'élément radiant halogène 2 est relié à une source d'alimentation électrique pour chauffer une zone à chauffer. Une zone à chauffer peut être une terrasse d'un café par exemple. Le premier organe réfléchissant 3 est apte à recevoir et à réfléchir une énergie produite par l'élément radiant halogène 2. Le premier organe forme un réflecteur.

Selon l'invention, l'appareil comporte également une coque de réflexion 4 dans laquelle est placée l'élément radiant halogène 2, figure 1. La coque 4 est formée par une plaque recourbée partiellement autour d'un axe horizontal 24, ledit axe étant dans un exemple figure 1 relativement parallèle à un plan du sol. Par relativement on entend que l'axe horizontal 24 peut être contenu dans un plan qui est incliné de plus ou moins 10° par rapport au plan du sol. La plaque formée par la coque 4 peut être formée d'un matériau en aluminium par exemple. L'élément radiant halogène 2 est placé dans un espace délimité par la coque 4. Plus précisément, la coque 4 est réalisée de telle manière que des rayonnements émis par l'élément radiant halogène 2 sont exclusivement dirigés sur une première surface réfléchissante 5 formée par le premier organe réfléchissant 3. La première surface 5 forme un premier réflecteur. Dans l'invention, le premier organe réfléchissant 3 est disposé au-dessus de l'élément radiant halogène 2 avec ladite première surface 5 disposée en regard de l'élément radiant halogène 2, figure 1. Dans un exemple, l'élément radiant halogène 2 est disposé coaxialement à l'axe 24. Mais l'élément radiant halogène 2 pourrait être disposé en dessous de l'axe 24, parallèlement à l'axe 24 entre la coque 4 et l'axe 24. En fait, l'élément radiant halogène 2 est disposé de telle manière que ce même élément radiant halogène 2 ne soit pas visible par un utilisateur de l'appareil.

L'appareil comporte un deuxième organe réfléchissant 6 disposé entre la coque 4 et l'élément radiant halogène 2. Mais le deuxième organe réfléchissant 6 pourrait être formé par la coque 4 (exemple non illustré).

Le deuxième organe réfléchissant 6 comporte une deuxième surface réfléchissante 7. Cette deuxième surface 7 forme un réflecteur. La première surface réfléchissante 5 et la deuxième surface réfléchissante 7 comportent chacune une forme globalement concave tout en étant disposées l'une en regard de l'autre, sachant que l'élément radiant halogène est placé entre la première surface 5 et la deuxième surface 7. Le deuxième organe 6 est situé proche du sol tandis que le premier organe 3 est situé éloigné du sol longitudinalement par rapport à un axe vertical 11. L'axe vertical 11 est un axe qui passe par le premier organe 3, l'élément radiant halogène 2 et la coque de réflexion 4. Cet axe vertical 11 est perpendiculaire au plan formé par le sol. Ainsi, les rayonnements de la deuxième surface réfléchissante 7 provenant de l'élément radiant halogène 2 et les rayonnements provenant de l'élément radiant halogène 2 directement sont projetés sur la première surface réfléchissante 5. La première surface réfléchissante 5 émet alors des rayonnements thermiques sur la zone à chauffer qui résultent de ceux provenant directement de l'élément radiant et de ceux provenant de la deuxième surface réfléchissante.

La coque de réflexion ou coque réfléchissante comporte une première remontée 28 et une deuxième remontée 29 liées entre elles par un fond 32 horizontal, ces remontées remontant en direction de la première surface réfléchissante 5 du premier organe réfléchissant, une des remontées remontant plus haut que l'autre par rapport à ce fond 32.

La coque de réflexion est suffisamment écartée de l'élément radiant halogène pour que la température de cette coque soit inférieure ou égale à 100°C.

Plusieurs éléments radiants halogène peuvent être disposés horizontalement et parallèlement les uns à côté des autres. L'élément radiant halogène 2 est, dans un exemple préféré, formé par un tube émettant un rayonnement à infrarouge. L'élément radiant halogène est disposé parallèlement à l'axe 24.

Le premier organe réfléchissant 3 comporte une première aile 8, une deuxième aile 9 et une pièce centrale 10. La première surface 5 peut être formée par la première aile 8, la deuxième aile 9 est la pièce centrale 10. La première aile 8 et la deuxième aile 9 sont articulées sur la pièce centrale 10. La pièce centrale 10 est située au dessus de l'élément radiant 2. La première aile 8 et la deuxième aile 9 sont situées de part et d'autre de la pièce centrale 10.

La première aile 8 et la deuxième aile 9 sont également formées chacune par une plaque qui est courbée. La plaque peut être métallique, en aluminium ou autre. La première aile et la deuxième aile forment avec la pièce centrale 10 une parabole inclinable positionnée au dessus de l'élément radiant halogène 2. Dans un exemple, chaque plaque formée par la première aile 8 et par la deuxième aile 9 comporte une forme globalement rectangulaire et forme un arc de cercle en coupe transversale de l'aile correspondante. Chaque arc de cercle est prolongé par la pièce centrale. En fait, le premier organe 3 forme en coupe transversale deux arcs de cercles dont le point d'inflexion des ces deux arcs est situé sur la pièce centrale 10. Le point d'inflexion est un endroit de la pièce centrale où se rejoignent les deux arcs de cercle.

Le deuxième organe forme également globalement un arc de cercle en coupe transversale.

Ou bien, le premier organe réfléchissant comporte la première aile et la deuxième aile qui s'articulent l'une par rapport à l'autre tout en étant situées l'une en dessous de l'autre (exemple non illustré).

Le premier organe 3 comporte également un premier support d'aile 18 et un deuxième support d'aile 19, figure 3. Le premier support d'aile et le deuxième support d'aile sont placés respectivement entre la première aile 8 et la pièce centrale 10 d'une part, et entre la pièce centrale 10 et la deuxième aile 9 d'autre part. La première aile 8 et la deuxième aile 9 sont reliées à la pièce centrale 10 par l'intermédiaire respectivement du premier support d'aile 18 et du deuxième support d'aile 19. Le premier support 18 et le deuxième support 19 comportent respectivement un premier bras 20 et un deuxième bras 21 s'étendant transversalement à une extrémité de la première aile 8 et à une extrémité de la deuxième aile 9 en direction de la coque 4 tout en ayant tendance à se rejoindre.

La première aile 8 et la deuxième aile 9 sont articulées au moyen d'une came 12. La came 12 est disposée transversalement par rapport à la première aile 8 et par rapport à la deuxième aile 9. La came 12 permet d'articuler la première aile 8 et la deuxième aile 9 par rapport à la pièce centrale 10. La came 12 permet de rapprocher ou d'éloigner la première aile et la deuxième aile de l'élément radiant tout en contrôlant une intensité de chauffage de la zone à chauffer.

Pour ce faire, la came 12 est reliée au premier bras 20 et au deuxième bras 21. Le premier bras 20 et le deuxième bras 21 comportent, à cet effet, respectivement un premier picot 15 et un deuxième picot 16. Chacun de ces picots s'étend relativement parallèlement à l'axe 24. La came 12 comporte un premier orifice 13 et un deuxième orifice 14 au travers desquels s'insèrent le premier picot 15 et le deuxième picot 16 respectivement pour faire déplacer la première aile 8 et la deuxième aile 9.

La came 12 coopère avec le premier picot 15 et avec le deuxième picot 16 de telle manière que la première aile 8 et la deuxième aile 9 sont inclinables en direction de l'élément radiant halogène 2. La première aile 8 et la deuxième aile 9 sont inclinables en même temps de manière à concentrer ou au contraire à diluer une intensité de chauffage sur la zone à chauffer donnée. Le premier picot 15 et le deuxième picot 16 sont destinés à venir se placer en appui contre un bord formé respectivement par le premier orifice 13 et par le deuxième orifice 14 de la came. Ce qui fait que lorsque la came 12 est mise en rotation autour d'un axe parallèle à l'axe 24, un rapprochement ou un éloignement de la première aile 8 et de la deuxième aile 9 l'une par rapport à l'autre par l'intermédiaire respectivement du premier support 18 et du deuxième support 19 est provoqué.

Chacun des orifice 13 et 14 comporte une forme oblong courbée autour d'un axe parallèle à l'axe horizontal 24. La came 12 peut être poussée par un côté avec le premier picot placé en appui contre un rebord formé à une partie haute du premier orifice 13 et le deuxième picot placé en appui contre un autre rebord formé à une partie basse du deuxième orifice. Ou bien inversement, la came peut être poussée par un côté opposé avec le premier picot placé en appui contre un rebord à une partie basse du premier orifice et le deuxième picot placé en appui contre un autre rebord à une partie haute de ce deuxième orifice. Ainsi, la came peut être accessible à un utilisateur d'un côté ou de l'autre de l'appareil. Il peut être prévu une butée d'arrêt (non représentée) formée par la came, cette butée étant apte à venir en appui contre un épaulement pour bloquer la came et donc pour bloquer une ouverture de la première et de la deuxième aile selon une position donnée.

Pour relier le premier organe réfléchissant à la coque 4, au moins une clef supérieure 22 et au moins une clef inférieure 23 sont disposées transversalement par rapport respectivement au premier organe réfléchissant 3 et à la coque 4. Dans un exemple, une première clef supérieur 22 et une deuxième clef supérieure 30 sont fixées transversalement et de part et d'autre du premier support, de la pièce centrale et du deuxième support. Une première clef inférieure 23 et une deuxième clef inférieure 31 sont également disposées transversalement et de part et d'autre de la coque et éventuellement du deuxième organe réfléchissant.

Les clefs supérieures et les clefs inférieures coopère les unes avec les autres tout en s'emboîtant les unes en correspondance des autres. Par exemple, chacune des clefs supérieures forme une partie femelle et chacune des clefs inférieures forme une partie mâle ou broche, la partie mâle étant destinée à s'emboîter dans la partie femelle. La came 12 est destinée à être fixée sur une clef supérieure ou sur une clef inférieure. Dans l'exemple figure 1, la came est fixée à la deuxième clef supérieure 30 par son axe de rotation 27. La came comporte un axe de rotation 27 par l'intermédiaire duquel la came 12 s'articule à la clef supérieure correspondante pour faire basculer la première aile et la deuxième aile. Chacune des clefs comporte une forme globalement en Y. Chacune des clefs supérieures supporte la came 12 tandis que chacune des clefs inférieures supporte l'élément radiant 2.

L'élément radiant halogène 2 est fixé à une extrémité à la première clef inférieure 23 et est fixé à une extrémité opposée la deuxième clef inférieure 31, longitudinalement par rapport à l'axe 24. Au-dessus de la pièce centrale, de la première aile et de la deuxième aile est disposée une cage rigide 26 et une enveloppe de protection 25, l'enveloppe recouvrant la première aile, la deuxième aile et la cage rigide. L'enveloppe protège l'élément radiant.

Le mât 17 est fixé à un ensemble monobloc, l'ensemble monobloc étant formé par le premier organe réfléchissant 3, la coque de réflexion 4, l'élément radiant halogène, éventuellement le deuxième organe réfléchissant et chacune des clefs supérieures et chacune des clefs inférieures, figure 4. Cet ensemble monobloc est facilement démontable du mât pour le remplacer par un autre, dans le cas par exemple où l'élément radiant halogène ou une des surface réfléchissante seraient usés.

La première surface réfléchissante 5 peut être formée par une multitude de facettes inclinées différemment les unes par rapport aux autres. L'inclinaison des facettes permet de diminuer un éblouissement qui résulterait de la réflexion de l'élément radiant halogène sur le premier organe réfléchissant.

L'invention concerne un appareil électrique de chauffage 1 comportant au moins un élément radiant halogène 2 relié à une source d'alimentation électrique, et un premier organe réfléchissant 3 apte à recevoir et à réfléchir une énergie produite par l'élément radiant halogène, caractérisé en ce qu'il comporte une coque de réflexion 4 dans laquelle est placée l'élément radiant halogène, la coque étant réalisée de telle manière que les rayonnements émis par l'élément radiant halogène sont dirigés sur une première surface réfléchissante 5 formée par le premier organe réfléchissant, le premier organe réfléchissant étant disposé au dessus de l'élément chauffant avec ladite première surface disposée en regard de l'élément chauffant, figure 1.

L'appareil comporte un deuxième organe réfléchissant 6 disposé entre la coque et l'élément chauffant.

Le deuxième organe réfléchissant comporte une deuxième surface réfléchissante 7, la première surface et la deuxième surface comportant une forme globalement concave et étant disposées l'une en regard de l'autre.

Plusieurs éléments radiants halogènes sont disposés horizontalement et parallèlement les uns à côté des autres.

L'élément radiant halogène est formé par un tube émettant un rayonnement à infra rouge.

Le premier organe réfléchissant comporte une première aile 8, une deuxième aile 9 et une pièce centrale 10, la première aile et la deuxième aile étant articulées sur la pièce centrale, la pièce centrale étant située au dessus de l'élément chauffant le long d'un axe vertical 11 passant par le premier organe, l'élément chauffant et la coque de réflexion.

La première aile 8 et la deuxième aile 9 sont articulées sur la pièce centrale 10 par l'intermédiaire d'une came 12 de manière à rapprocher ou à éloigner la première aile et la deuxième aile de l'élément chauffant tout en contrôlant une intensité de chauffage d'une zone à chauffer.

La came 12 est disposée transversalement par rapport à la première aile 8 et à la deuxième aile 9, la came comportant un premier orifice oblong 13 courbé et d'un deuxième orifice 14 oblong courbé dans lesquels sont placés respectivement un premier picot 15 et un deuxième picot 16 formés respectivement par la première aile 8 et par la deuxième aile 9.

Le premier organe et le deuxième organe sont reliés par un montant.

L'appareil comporte une tige 17 permettant de suspendre le premier organe, le deuxième organe réfléchissant et l'élément radiant halogène, figure 2.

L'appareil est inclinable suivant plusieurs positions. Le rayonnement de l'élément radiant halogène est indirect sur la zone à chauffer. Le rayonnement est indirect pour éviter les problèmes de vision agressive d'une lampe infra rouge à 1 mètre environ d'une personne.

Il s'agit d'un système de protection de l'utilisateur contre des projections de verre en cas d'éclatement du tube par interposition d'une tôle permettant aussi de contenir les éventuels débris.

Il s'agit d'un système de protection du tube contre les chocs en cas de chute de l'appareil par déformation du réflecteur avant.

Il s'agit d'un réflecteur avant double peau permettant la circulation d'air visant à refroidir celui-ci.

Il s'agit d'un système de réglage du mode de diffusion de la chaleur par modification de la géométrie de l'appareil facilement accessible du mât.

Un tel appareil peut être utilisé en extérieur pour chauffer une terrasse. Ou bien, un tel appareil peut être utilisé pour chauffer une pièce, un objet, une plante.

## Revendications

1. Appareil électrique de chauffage (1) comportant
- au moins un élément radiant (2) relié à une source d'alimentation électrique, et
- un premier organe réfléchissant (3) apte à recevoir et à réfléchir une énergie produite par l'élément radiant,
- une coque de protection (4) dans laquelle est placé l'élément radiant, la coque étant réalisée de telle manière que les rayonnements émis par l'élément radiant sont dirigés sur une première surface réfléchissante (5) formée par le premier organe réfléchissant, le premier organe réfléchissant étant disposé au-dessus de l'élément chauffant avec ladite première surface disposée en regard de l'élément chauffant,
- le premier organe réfléchissant comporte une première aile (8), une deuxième aile (9) et une pièce centrale (10), la première aile et la deuxième aile étant articulées sur la pièce centrale, la pièce centrale étant située au dessus de l'élément chauffant perpendiculairement à un axe vertical (11) passant par le premier organe, l'élément chauffant et la coque de protection, **caractérisé en ce que**
- la première aile et la deuxième aile sont articulées sur la pièce centrale par l'intermédiaire d'une came (12) de manière à rapprocher ou à éloigner la première aile et la deuxième aile de l'élément chauffant tout en contrôlant une intensité de chauffage d'une zone à chauffer, et
- la came est disposée transversalement par rapport à la première aile et à la deuxième aile, la came comportant un premier orifice oblong (13) courbé et d'un deuxième orifice oblong (14) courbé dans lesquels sont placés respectivement un premier picot (15) et un deuxième picot (16) formés respectivement par la première aile et par la deuxième aile.

2. Appareil selon la revendication 1, **caractérisé en ce qu'**il comporte un deuxième organe réfléchissant (6) disposé entre la coque et l'élément chauffant.

3. Appareil selon la revendication 1 et 2, **caractérisé en ce que** le deuxième organe réfléchissant comporte une deuxième surface réfléchissante (7), la première surface et la deuxième surface comportant une forme globalement concave et étant disposées l'une en regard de l'autre.

4. Appareil selon l'une des revendications 1 à 3, **caractérisé en ce qu'**il comporte plusieurs éléments radiants disposés horizontalement et parallèlement les uns à côté des autres.

5. Appareil selon l'une des revendications 1 à 4, **caractérisé en ce que** l'élément radiant est formé par un tube émettant un rayonnement à infra rouge.

6. Utilisation de l'appareil selon l'une des revendications 1 à 5 pour chauffer une terrasse.

## Claims

1. An electric heating apparatus (1) comprising
- at least one radiant element (2) connected to an electrical power supply, and
- a first reflecting member (3) capable of receiving and reflecting energy produced by the radiant element,
- a protection shell (4) in which the radiant element is placed, the shell being made in such a way that the radiation emitted by the radiant element is directed onto a first reflecting surface (5) formed by the first reflecting member, the first reflecting member being positioned above the heating element with said first surface facing the heating element,
- the first reflecting member comprises a first wing (8), a second wing (9) and a central part (10), the first wing and the second wing being hinged onto the central part, the central part being located on top of the heating element, perpendicular to a vertical axis (11) passing by the first member, the heating element and the protection shell, **characterised in that**
- the first wing and the second wing are hinged onto the central part via a cam (12) in such a way as to move the first wing and the second wing of the heating element closer together or further apart, whilst controlling a heating intensity of an area to be heated, and
- the cam is positioned transversely with respect to the first wing and the second wing, the cam comprising a first curved, oblong opening (13) and a second curved, oblong opening (14) in which a first rod (15) and a second rod (16) are placed respectively, formed by the first wing and by the second wing respectively.

2. An apparatus according to claim 1, **characterised in that** it comprises a second reflecting member (6) positioned between the shell and the heating element.

3. An apparatus according to claims 1 and 2, **characterised in that** the second reflecting member comprises a second reflecting surface (7), the first surface and the second surface comprising an overall concave shape and being positioned one opposite the other.

4. An apparatus according to one of claims 1 to 3, **characterised in that** it includes several radiant elements positioned horizontally and parallel to each other.

5. An apparatus according to one of claims 1 to 4, **characterised in that** the radiant element is formed by a tube emitting infrared radiation.

6. The use of the apparatus according to one of claims 1 to 5 in order to heat a terrace.

## Patentansprüche

1. Elektrisches Heizgerät (1) mit
- zumindest einem Strahlungselement (2), das mit einer Stromversorgungsquelle verbunden ist, und
- einem ersten reflektierenden Organ (3), das in der Lage ist, eine vom ersten Strahlungselement erzeugte Energie zu empfangen und abzustrahlen,
- einer Schutzschale (4), in der das Strahlungselement angebracht ist, wobei die Schale derart ausgeführt ist, dass die vom Strahlungselement ausgesandten Strahlungen auf eine erste reflektierende Fläche (5) geleitet werden, die vom ersten reflektierenden Organ gebildet wird, wobei das erste reflektierende Organ über dem Heizelement angeordnet ist, und die besagte reflektierende Fläche gegenüber dem Heizelement angebracht ist,
- das erste reflektierende Organ enthält einen ersten Flügel (8), einen zweiten Flügel (9) und ein mittiges Teil (10), wobei der erste und der zweite Flügel auf dem mittigen Teil bewegt werden können und das mittige Teil über dem Heizelement normal zu einer senkrechten Achse (11) angeordnet ist, die durch das erste Organ, das Heizelement und die Schutzschale verläuft,
**dadurch gekennzeichnet, dass**
- der erste und der zweite Flügel über einen Nocken (12) so auf dem mittigen Teil bewegt werden können, dass der erste und der zweite Flügel dem mittigen Teil angenähert oder davon entfernt werden können, und dabei die Heizleistung innerhalb einer zu beheizenden Zone gesteuert werden kann, und
- **dadurch** dass der Nocken quer zum ersten und zum zweiten Flügel verläuft, und der Nocken ein erstes bogenförmiges Langloch (13) und ein zweites bogenförmiges Langloch (14) enthält, in denen jeweils ein erster Zapfen (15) und ein zweiter Zapfen (16) angebracht sind, die jeweils vom ersten und vom zweiten Flügel gebildet werden.

2. Gerät nach Anspruch 1, **dadurch gekennzeichnet, dass** es ein zweites reflektierendes Organ (6) enthält, das zwischen der Schale und dem Heizelement angeordnet ist.

3. Gerät nach Anspruch 1 und 2, **dadurch gekennzeichnet, dass** das zweite reflektierende Organ eine zweite reflektierende Fläche (7) enthält, wobei die erste und die zweite Fläche eine im Allgemeinen konkave Form enthalten und einander gegenüber angeordnet sind.

4. Gerät nach einem der Ansprüche 1 bis 3, **dadurch gekennzeichnet, dass** es mehrere Strahlungselemente enthält, die waagrecht und parallel nebeneinander angeordnet sind.

5. Gerät nach einem der Ansprüche 1 bis 4, **dadurch gekennzeichnet, dass** das Strahlungselement durch eine Röhre gebildet wird, die eine Infrarotstrahlung aussendet.

6. Verwendung des Gerätes entsprechend einem der Ansprüche 1 bis 5 zum Beheizen einer Terrasse.
